# EUROPÄISCHE PATENTSCHRIFT

(11) **EP 2 308 032 B1**
(45) Veröffentlichungstag und Bekanntmachung des Hinweises auf die Patenterteilung: **30.11.2011**
(21) Anmeldenummer: 09776942.6
(22) Anmeldetag: 03.07.2009
(51) Int. Cl.: G07D 9/00

(54) **MANIPULATIONSERKENNUNGSSYSTEM FÜR IN GELDAUTOMATEN ENTNEHMBAR EINSETZBARE GELDKASSETTEN**
MANIPULATION DETECTION SYSTEM FOR CASH BOXES THAT CAN BE INSERTED IN AND REMOVED FROM AUTOMATIC TELLER MACHINES
SYSTÈME DE RECONNAISSANCE DE MANIPULATION POUR DES COFFRES AMOVIBLES UTILISÉS DANS DES GUICHETS AUTOMATIQUES

(30) Priorität: 31.07.2008 DE 102008035915
(43) Veröffentlichungstag der Anmeldung: 13.04.2011
(73) Patentinhaber: Wincor Nixdorf International GmbH, 33106 Paderborn (DE)
(72) Erfinder: DIETZ, Oliver, 33178 Borchen (DE); RINGEL, Sascha, 33104 Paderborn (DE)
(86) Internationale Anmeldenummer: PCT/EP2009/004815
(87) Internationale Veröffentlichungsnummer: WO 2010/012352

(56) Entgegenhaltungen:
- EP-A- 0 418 098
- EP-A- 0 692 599
- EP-A- 1 530 170
- WO-A-01/29786
- FR-A- 2 858 005

## Beschreibung

Die Erfindung betrifft ein Manipulationserkennungssystem für in Geldautomaten entnehmbar einsetzbare Geldkassetten. Dabei weisen die gattungsgemäßen Geldkassetten eine verschließbare Geldaus-/Eingabeöffnung für die Geldausgabe und/oder Geldeingabe in der im Geldautomaten befindlichen Betriebsposition auf.

Aus Sicherheitsgründen ist es wichtig, zu wissen, ob die Geldaus-/Eingabeöffnung der Geldkassette außerhalb des Geldautomaten in unerlaubter Weise zur Entnahme von Banknoten geöffnet wurde. Dabei ist insbesondere interessant, ob a) die Geldkassette im Zeitraum zwischen der Füllung mit Banknoten bei einer Bank oder einem Werttransportunternehmen und ihrem Einsatz in einen Geldautomaten geöffnet wurde, und b) ob die Geldkassette im Zeitraum zwischen der Entnahme aus einem Geldautomaten und der offiziellen Öffnung bei einer Bank oder einem Werttransportunternehmen geöffnet wurde.

Aus diesem Grunde wird in der DE 690 04 906 T2 vorgeschlagen, dass zur Manipulationserkennung über einen Sensor, der das Öffnen der Geldaus-/Eingabeöffnung detektiert, ein Manipulationshinweis an der Geldkassette erzeugt wird. Ein derartiger Manipulationshinweis kann insbesondere zur Aktivierung einer in der Geldkassette angeordneten Einfärbeeinheit genutzt werden. Dabei wird das in der Geldkassette befindliche Geld, insbesondere Banknoten durch Einfärbung mit einer speziellen Tinte unbrauchbar gemacht.

Bei einem System aus Geldautomat und Geldkassette, bei dem die Geldaus-/Eingabeöffnung systembedingt beim Einsetzen in den Geldautomaten automatisch, z.B. über eine Kulissenführung, vor dem Erreichen der Betriebsposition geöffnet wird, ist diese Öffnung der Geldaus-/Eingabeöffnung insofern problematisch, da auch diese erlaubte Öffnung irrtümlicher Weise zu einem Manipulationshinweis an der Geldkassette führt. Ein derartiger Manipulationshinweis würde dann bei Geldkassetten mit einer Einfärbeeinheit dazu führen, dass die Einfärbeeinheit in unerwünschter Weise aktiviert wird, wodurch ein großer Schaden entstehen würde.

Aufgabe der Erfindung ist es daher, ein Manipulationserkennungssystem zu entwickeln, dass in einfacher und zuverlässiger Weise zwischen einer erlaubten Öffnung der Geldaus-/Eingabeöffnung einer Geldkassette innerhalb des Geldautomaten und einer nicht erlaubten Öffnung außerhalb des Geldautomaten unterscheiden kann.

Diese Aufgabe wird durch die Merkmale des Patentanspruchs 1 gelöst. Die sich daran anschließenden Unteransprüche enthalten vorteilhafte Ausgestaltungen der Erfindung.

Erfindungsgemäß sind in der Geldkassette mindestens zwei, vorzugsweise drei Schalter vorgesehen sind, die beim Einsetzen der Geldkassette in den Geldautomaten jeweils automatisch betätigt werden. Dabei wird für die Erzeugung eines Manipulationshinweises die Schaltbetätigungsreihenfolge der mindestens zwei Schalter anhand vordefinierter Kriterien ausgewertet. Das unautorisierte Öffnen der Geldaus-/Eingabeöffnung außerhalb des Geldautomaten führt immer zu einem Manipulationshinweis und bei Geldkassetten mit Einfärbeeinheit zu einer Aktivierung derselben, da sich die vordefinierte Schaltbetätigungsreihenfolge in diesem Fall nicht einstellt. Je mehr Schalter verwendet werden desto komplexer ist die Schaltbetätigungsreihenfolge und desto zuverlässiger ist die Manipulationserkennung. Durch die Verwendung von drei Schaltern wird ein sehr hohes Maß an Zuverlässigkeit und Sicherheit bei vertretbarem Aufwand erreicht.

Unter einem Geldautomaten wird erfindungsgemäß jeder Automat zur Ein- und/oder Auszahlung von Geld unter Verwendung von Geldkassetten verstanden. Unter den Begriff Geldautomat fallen sowohl selbstbediente wie auch bediente Automaten, z.B. sogenannte automatische Kassentresore. Der gattungsgemäße Geldautomat kann auch in einem Handelsunternehmen betrieben werden, z.B. in Verbindung mit einer Bezahlstation als sogenannter POS-Automat (Point Of Sales-Automat).

Anhand der beigefügten Zeichnungen soll die Erfindung nachfolgend näher erläutert werden:
- Fig. 1A -1D: verschiedenen Phasen beim Einsetzen der Geldkassette in den Geldautomaten,
- Fig. 2: Zeitdiagramme der Schalterbetätigungen,
- Fig. 3: ein Blockschaltbild einer Geldkassette mit den darin angeordneten Komponenten.

In Figur 1A bis Figur 1D ist schematisch ein Geldautomat (1) mit einer Geldkassette (2) gezeigt, wobei verschiedene Phasen beim Einsetzen der Geldkassette dargestellt sind. Die Geldaus-/Eingabeöffnung ist im Wesentlichen stirnseitig an der Geldkassette (2) angeordnet ist. Zum Verschließen dieser Öffnung ist beispielsweise eine Jalousie oder eine Blende (Shutter) vorgesehen. Dabei wird die Geldaus-/Eingabeöffnung beim Einsetzten der Geldkassette (2) in den Geldautomaten (1) automatisch bereits vor dem Erreichen der Betriebsposition über eine (nicht dargestellte) Kulissenführung geöffnet. Dies geschieht beispielsweise durch das Aufschieben einer Jalousie. Der Verschiebeweg der Jalousie ist schematisch dargestellt und mit dem Bezugzeichen (2B) gekennzeichnet. Das Einsetzen der Geldkassette (2) erfolgt vorzugsweise über das Einschieben der Geldkassette (2) in ein Gestell des Geldautomaten (1).

In der Geldkassette sind drei Schalter (S1, S2, S*) vorgesehen, die beim Einsetzen der Geldkassette (2) in den Geldautomaten (1) automatisch in einer bestimmten, vordefinierten Reihenfolge betätigt werden. Darüber hinaus weist die Geldkassette einen Stecker (2A) auf, der in der vollständig eingesetzten Position (Betriebsposition) mit einem Gegenstecker (1C) des Geldautomaten verbunden ist, um eine Energie- und/oder Datenübertragung zwischen dem Geldautomaten und der Geldkassette (2) zu ermöglichen. Als Bestandteil des Geldautomaten (1) ist noch ein Magnet (1A) schematisch dargestellt, dessen Funktion später erläutert wird.

In der Darstellung von Figur 1A ist die Geldkassette (2) bereits soweit in den Geldautomaten (1) eingeschoben worden, dass die Geldaus-/Eingabeöffnung bereits geringfügig geöffnet ist. Dabei wird zum Zeitpunkt T0 der Schalter (S1) in der Geldkassette (2) betätigt. Beim Schalter (S1) handelt es sich bevorzugt um einen mechanisch betätigbaren Schalter, z.B. ein Tastschalter, der beispielsweise durch das Verschieben der Jalousie oder des Shutters betätigt wird.

In der Darstellung von Figur 1B ist die Geldkassette (2) gegenüber der Position von Figur 1A weiter in den Geldautomaten (1) eingeschoben. In dieser Position wird zum Zeitpunkt T1 der Schalter (S*) in der Geldkassette (2) betätigt. Dabei handelt es sich bei dem Schalter (S*) bevorzugt um einen Hallschalter, der betätigt wird, wenn dieser ein Magnetfeld mit einer Magnetfeldstärke detektiert, die oberhalb einer bestimmten Schwelle liegt. Der Hallschalter (S*) wird somit betätigt, wenn der Hallschalter (S*) beim Einsetzen der Geldkassette (2) in den Wirkbereich des am Geldautomaten (1) angeordneten Magneten (1A) bewegt wird. Dies ist - wie in Fig. 1B dargestellt - zum Zeitpunkt T1 der Fall, wo der Hallschalter (S*) und der Magnet (1A) sich direkt gegenüber liegen und der Abstand zwischen Hallschalter (S*) und Magnet (1A) minimal ist.

In der Darstellung von Figur 1C ist die Geldkassette (2) gegenüber der Position von Figur 1B weiter in den Geldautomaten (1) eingeschoben. In dieser Position ist die Geldaus-/Eingabeöffnung bereits fast vollständig geöffnet. Der Hallschalter (S*) befindet sich in dieser Position nicht mehr im Wirkbereich des Magneten (1A). In dieser Position wird zum Zeitpunkt T2 der Schalter (S2) betätigt. Beim Schalter (S2) handelt es sich - wie beim Schalter (S1) - bevorzugt um einen mechanisch betätigbaren Schalter, z.B. ein Tastschalter, der beispielsweise durch das Verschieben der Jalousie oder des Shutters betätigt wird.

In der Darstellung von Figur 1D befindet sich die Geldkassette (2) in der vollständig eingeschobenen Position, d.h. in der Betriebsposition. In dieser Position ist die Geldaus-/Eingabeöffnung vollständig geöffnet. Außerdem sind in dieser Position der Stecker (2A) der Geldkassette (2) und der Gegenstecker (1C) des Geldautomaten (1) elektrisch miteinander kontaktiert. In der Betriebsposition kann über ein im Geldautomaten (1) angeordnetes Modul (1 B) Geld aus der Kassette (2) entnommen und/oder in diese eingegeben werden.

Die Schaltzeiten T0, T1 und T2 sind in den Figuren 1A-1C symbolisch an den Stellen markiert, wo die Stirnseite der Geldkassette (2) jeweils die Position erreicht hat, in der der Schalter S1, S* oder S2 betätigt wird.

Die Abfolge der Schalterbetätigung (S1→ S*→ S2), so wie sie anhand der Figuren 1A-1 D erläutert wurde, findet sich auch in dem Zeitdiagramm der Figur 2 wieder. Dargestellt ist dort die Schalterstellung (auch Schaltzustand genannt) für jeden der Schalter (S1, S2, S*) gegenüber der Zeit beim Einsetzen der Geldkassette (2). Als erstes wird der Schalter (S1) betätigt, wobei die Betätigung dieses Schalters (S1) den Zeitpunkt T0 definiert. Zum Zeitpunkt T2 wird dann der Hallschalter (S*) betätigt. Sobald der Hallschalter beim weiteren Einschieben der Geldkassette (2) den Wirkbereich des Magneten (1A) verlassen hat, geht der Schaltzustand des Hallschalters (S*) wieder von "Ein" auf "Aus" zurück. Zum Zeitpunkt T2 wird dann als letzter der drei Schalter der Schalter (S2) betätigt.

In einer Ausführungsform der Erfindung ist es vorgesehen, dass die Schalter S1 und S2 nach der Betätigung solange im Zustand "Ein" verbleiben, bis die Geldkassette (2) sich zum Zeitpunkt T_{Stopp} in der Betriebsposition befindet, was durch den Steckerkontakt (Geldkassettenstecker/Gegenstecker des Geldautomaten) detektiert wird.

In einer alternativen Ausführungsform ist es vorgesehen, dass die Schalter S1 und S2 nach der Betätigung solange im Zustand "Ein" verbleiben, bis die Geldaus-/Eingabeöffnung nach der Entnahme aus dem Geldautomaten (1) wieder geschlossen ist.

In einer weiteren alternativen Ausführungsform ist es vorgesehen, dass die Schalter S1 und S2 nach der Betätigung automatisch nach einer gewissen Zeit vom Zustand "Ein" wieder in den Zustand "Aus" zurückgehen.

Dabei wird ein Manipulationshinweis immer dann erzeugt, wenn die detektierte Schaltbetätigungsreihenfolge nicht der zuvor systemgemäß definierten Schaltbetätigungsreihenfolge entspricht. Dabei bestimmt sich die vordefinierte Schaltbetätigungsreihenfolge wie folgt:

Erst die Betätigung des Schalters S1 (Aus → Ein), dann die Betätigung des Schalters S* (Aus → Ein) und dann die Betätigung des Schalters S2 (Aus → Ein).

In einer weiterentwickelten Variante wird auch das vordefinierte Rücksetzen des Schalters (S*) in der Schaltbetätigungsreihenfolge mit abgefragt:

Erst die Betätigung des Schalters S1 (Aus → Ein), dann die Betätigung des Schalters S* (Aus → Ein), dann das Rücksetzen des Schalters S* (Ein → Aus) und dann die Betätigung des Schalters S2 (Aus → Ein).

Je komplexer die vordefinierte Schaltbetätigungsreihenfolge ist, desto schwieriger ist es, diese außerhalb des Geldautomaten (1) nachzubilden.

Darüber hinaus ist es vorgesehen, nicht nur die Reihenfolge der Schalterbetätigung an sich abzufragen, sondern auch, ob diese innerhalb einer vorbestimmten Zeitdauer (ΔT) erfolgt. Aus diesem Grunde ist ein mechanischer Einsetzwiderstand (nicht dargestellt) vorgesehen, der beim Einsetzen der Geldkassette (2) zeitlich vor der Betätigung des ersten Schalters (S1) überwunden werden muß. Zur Überwindung des Einsetzwiderstandes muß der Bediener beim Einsetzen der Geldkassette (2) eine gewisse Mindestkraft aufwenden, die sicherstellt, dass nach Überwindung des Einsetzwiderstandes für die Zurücklegung des nachfolgenden Einsetzweges, auf dem dann die drei Schalter (S1, S*, S2) betätigt werden, eine Maximalzeit nicht überschritten wird. Mit anderen Worten bewirkt die Überwindung des Einsetzwiderstandes einen ausreichenden Schwung, so dass die Zeitdauer zwischen der Betätigung des ersten Schalters (S1) und den letzten Schalters (S2) auf ein kalkulierbares Maximalmaß reduziert werden kann.

Ferner ist es in einer Ausführungsform vorgesehen, auch die zeitlichen Abstände zwischen den einzelnen Schalterbetätigungen abzufragen.

Die vordefinierten Kriterien, anhand derer die detektierte Schalterbetätigungsreihenfolge ausgewertet wird, sind demnach:
festgelegte Reihenfolge der Schalterbetätigung und/oder Zurücksetzung, Zeitdauer für die Betätigung aller Schalter und/oder zeitliche Abstände zwischen einzelnen Schalterbetätigungen.

Durch die Verwendung mindestens eines nichtmechanisch betätigbaren Schalters S* (z.B. in Form eines Hallschalters), der zu seiner Betätigung eines weiteren am Geldautomaten (1) angeordneten Elements (z.B. Magnet) bedarf, wird die Zuverlässigkeit des Manipulationserkennungssystems deutlich erhöht, da eine betrügerische Nachbildung der Schaltbetätigungsreihenfolge genaue Kenntnis über den Magneten, dessen Stärke, Einbausituation und Abstand zum Hallschalter im Betätigungszeitpunkt voraussetzt.

In dem erfindungsgemäßen Manipulationserkennungssystem wird die Erzeugung eines Manipulationshinweises insbesondere dazu verwendet, eine in der Geldkassette (2) angeordnete Einfärbeeinheit zu aktivieren, um im Falle einer Manipulation (= unerlaubtes Öffnen der Geldaus-/Eingabeöffnung außerhalb des Geldautomaten) das in der Geldkassette (2) befindliche Geld durch Einfärben mit Tinte unbrauchbar zu machen. Alternativ oder zusätzlich kann der Manipulationshinweis auch dazu verwendet werden, ein optisches und/oder akustisches Manipulationshinweissignal an der Geldkassette (2) zu erzeugen. Der Manipulationshinweis kann auch als Eintrag in einem Manipulationsspeicher (nicht dargestellt) der Geldkassette (2) gespeichert werden.

In einer Ausgestaltung der Erfindung ist es vorgesehen, die Betätigung eines der drei Schalter (S1, S2, S*) zur Erzeugung eines vorläufigen Manipulationshinweises zu verwenden, wobei dieser vorläufige Manipulationshinweis zurückgenommen wird, wenn die Auswertung der Schalterbetätigungsreihenfolge ergibt, dass keine Manipulation vorliegt. Nur wenn die Auswertung der Schalterbetätigungsreihenfolge ergibt, dass eine Manipulation vorliegt, wird der vorläufige Manipulationshinweis zu einem endgültigen Manipulationshinweis, der dann beispielsweise zur Aktivierung einer Einfärbeeinheit führt. Dabei eignet sich insbesondere die Verwendung des Schalters (S2) zur Erzeugung eines vorläufigen Manipulationshinweises, da der Schalter (S2) betätigt wird, wenn die Geldaus-/Eingabeöffnung bereits fast vollständig geöffnet ist.

Das erfindungsgemäße Manipulationserkennungssystem, das insbesondere auch die Erzeugung eines unerwünschten Manipulationshinweises beim Einsetzen in einen Geldautomaten (1) verhindern soll, hat den Vorteil, dass es auch dann funktioniert, wenn die Stromversorgung des Geldautomaten (1) beim Einsetzen der Geldkassette (2) ausfällt, da die Schalter (S1, S2, S*) und die Auswertung für die Manipulationserkennung in der Geldkassette (2) angeordnet sind, die über eine eigenständige Energieversorgung, z.B. über eine Batterie, verfügt. Damit kann eine Fehlauslösung der Einfärbeeinheit beim Einsetzen der Geldkassette (2) auch dann sicher verhindert werden, wenn die Stromversorgung des Geldautomaten (1) ausfällt.

Figur 3 zeigt ein Blockschaltbild einer Geldkassette mit den darin angeordneten Komponenten. Die Batterie versorgt die übrigen Komponenten mit Energie (Strom, Spannung). In der Betriebsposition können die Komponenten auch über den Stecker vom Geldautomaten mit Energie versorgt werden. Die Schaltzustände der drei Schalter werden von einer Auswerte- und Steuereinheit abgefragt und ausgewertet, um zu überprüfen, ob die abgefragte Schalterbetätigungsreihenfolge den vordefinierten Kriterien entspricht. Der Timer wird mit der Betätigung des ersten Schalters (S1) gestartet, wodurch der Zeitpunkt T0 definiert wird. Die Betätigung des letzten Schalters (S2) zum Zeitpunkt T2 definiert das Ende der Schalterbetätigungsreihenfolge, wobei ΔT= T2-T1 ist.

## Patentansprüche

1. Manipulationserkennungssystem für in Geldautomaten (1) entnehmbar einsetzbare Geldkassetten (2),
• wobei die Geldkassette (2) eine verschließbare Geldaus-/Eingabeöffnung für die Geldausgabe und/oder Geldeingabe in der im Geldautomaten (1) befindlichen Betriebsposition aufweist,
• wobei die Geldaus-/Eingabeöffnung beim Einsetzten der Geldkassette (2) in den Geldautomaten (1) automatisch bereits vor dem Erreichen der Betriebsposition geöffnet wird,
• wobei beim Öffnen der Geldaus-/Eingabeöffnung über einen Sensor ein Manipulationshinweis an der Geldkassette (2) erzeugt wird,
**dadurch gekennzeichnet, dass**
• in der Geldkassette (2) mindestens zwei Schalter (S1,S2, S*) vorgesehen sind,
• die mindestens zwei Schalter (S1,S2, S*) beim Einsetzen der Geldkassette (2) in den Geldautomaten (1) jeweils automatisch betätigt werden,
• für die Erzeugung eines Manipulationshinweises die Schaltbetätigungsreihenfolge der mindestens zwei Schalter (S1,S2, S*) anhand vordefinierter Kriterien ausgewertet wird.

2. Manipulationserkennungssystem nach Anspruch 1,
**dadurch gekennzeichnet, dass**
die Betätigung eines der Schalter (S1,S2, S*) zur Erzeugung eines vorläufigen Manipulationshinweises verwendet wird, wobei dieser vorläufige Manipulationshinweis zurückgenommen wird, wenn die Auswertung der Schalterbetätigungsreihenfolge ergibt, dass keine Manipulation vorliegt.

3. Manipulationserkennungssystem nach Anspruch 1 oder 2,
**dadurch gekennzeichnet, dass**
immer dann ein Manipulationshinweis erzeugt wird, wenn die detektierte Schaltbetätigungsreihenfolge nicht einer vorbestimmten Schaltbetätigungsreihenfolge entspricht.

4. Manipulationserkennungssystem nach Anspruch 3,
**dadurch gekennzeichnet, dass**
immer dann ein Manipulationshinweis erzeugt wird, wenn die Betätigung der mindestens zwei Schalter nicht in einer vorbestimmten Zeitdauer (ΔT) erfolgt.

5. Manipulationserkennungssystem nach einem der vorstehenden Ansprüche,
**dadurch gekennzeichnet, dass**
die Geldkassette (2) eine Einfärbeeinheit zum Unbrauchbarmachen von in der Geldkassette (2) befindlichem Geld durch Einfärben aufweist, wobei die Einfärbeeinheit aktiviert wird, wenn ein Manipulationshinweis erzeugt wird.

6. Manipulationserkennungssystem nach einem der vorstehenden Ansprüche,
**dadurch gekennzeichnet, dass**
mindestens einer der zwei Schalter (S1, S2, S*) ein mechanisch betätigbarer Schalter ist.

7. Manipulationserkennungssystem nach einem der vorstehenden Ansprüche,
**dadurch gekennzeichnet, dass**
mindestens einer der zwei Schalter (S1, S2, S*) ein nichtmechanisch betätigbarer Schalter ist.

8. Manipulationserkennungssystem nach Anspruch 7,
**dadurch gekennzeichnet, dass**
der nichtmechanisch betätigbare Schalter ein Hallschalter (S*) ist, der durch einen im Geldautomaten (1) angeordneten Magneten (1A) betätigt wird, wenn die Geldkassette (2) mit dem Hallschalter (S*) an dem Magneten (1A) beim Einsetzen der Geldkassette (2) in den Geldautomaten (1) vorbeibewegt wird.

9. Manipulationserkennungssystem nach einem der vorstehenden Ansprüche,
**dadurch gekennzeichnet, dass**
beim Einsetzen der Geldkassette (2) zeitlich vor der Betätigung eines ersten Schalters (S1) ein Einsetzwiderstand überwunden werden muß.

## Claims

1. Manipulation identification system for cash boxes (2) which can be inserted into and removed from automated teller machines (1)
• wherein the cash box (2) has a cash dispensing/depositing opening, which can be closed, for dispensing cash and/or depositing cash in the operating position which is located in the automated teller machine (1),
• wherein the cash dispensing/depositing opening is already automatically opened before the operating position is reached when the cash box (2) is inserted into the automated teller machine (1),
• wherein a manipulation indicator is generated at the cash box (2) by means of a sensor when the cash dispensing/depositing opening is opened,
**characterized in that**
• at least two switches (S1, S2, S*) are provided in the cash box (2),
• the at least two switches (S1, S2, S*) are each automatically operated when the cash box (2) is inserted into the automated teller machine (1),
• the switching operating sequence of the at least two switches (S1, S2, S*) is evaluated on the basis of predefined criteria for the purpose of generating a manipulation indicator.

2. Manipulation identification system according to Claim 1, **characterized in that** the operation of one of the switches (S1, S2, S*) is used to generate a preliminary manipulation indicator, wherein this preliminary manipulation indicator is withdrawn if the evaluation of the switching operating sequence shows that there is no manipulation.

3. Manipulation identification system according to Claim 1 or 2, **characterized in that** a manipulation indicator is always generated when the detected switching operating sequence does not correspond to a predetermined switching operating sequence.

4. Manipulation identification system according to Claim 3, **characterized in that** a manipulation indicator is always generated when at least two switches are not operated within a predetermined time period (ΔT).

5. Manipulation identification system according to one of the preceding claims, **characterized in that** the cash box (2) has a staining unit for rendering cash which is located in the cash box (2) unusable by staining, wherein the staining unit is activated if a manipulation indicator is generated.

6. Manipulation identification system according to one of the preceding claims, **characterized in that** at least one of the two switches (S1, S2, S*) is a mechanically operable switch.

7. Manipulation identification system according to one of the preceding claims, **characterized in that** at least one of the two switches (S1, S2, S*) is a non-mechanically operable switch.

8. Manipulation identification system according to Claim 7, **characterized in that** the non-mechanically operable switch is a Hall switch (S*) which is operated by a magnet (1A) which is arranged in the automated teller machine (1) if the cash box (2) containing the Hall switch (S*) is moved past the magnet (1A) when the cashbox (2) is inserted into the automated teller machine (1).

9. Manipulation identification system according to one of the preceding claims, **characterized in that** an insertion resistance has to be overcome before a first switch (S1) is operated during insertion of the cash box (2).

## Revendications

1. Système de reconnaissance de manipulation pour des coffres amovibles (2) utilisés dans des distributeurs de billets automatiques (1),
- le coffre (2) présentant une ouverture refermable d'entrée/sortie de billets pour la distribution de billets et/ou l'introduction de billets dans la position de fonctionnement se trouvant dans le distributeur de billets automatique (1),
- l'ouverture d'entrée/sortie de billets, lors de l'insertion du coffre (2) dans le distributeur de billets automatique (1), étant automatiquement ouverte déjà avant d'atteindre la position de fonctionnement,
- lors de l'ouverture de l'ouverture d'entrée/sortie de billets, une indication de manipulation au niveau du coffre (2) étant produite par le biais d'un capteur,
**caractérisé en ce que**
- dans le coffre (2) sont prévus au moins deux commutateurs (S1, S2, S*),
- les au moins deux commutateurs (S1, S2, S*) sont à chaque fois actionnés automatiquement lors de l'insertion du coffre (2) dans le distributeur de billets automatique (1),
- et pour la génération d'une indication de manipulation, la séquence d'actionnement de commutation des au moins deux commutateurs (S1, S2, S*) est analysée à l'aide de critères prédéfinis.

2. Système de reconnaissance de manipulation selon la revendication 1,
**caractérisé en ce que**
l'actionnement de l'un des commutateurs (S1, S2, S*) est utilisé pour produire une indication de manipulation provisoire, cette indication de manipulation provisoire étant rétractée si l'analyse de la séquence d'actionnement de commutation indique qu'il n'y a pas de manipulation.

3. Système de reconnaissance de manipulation selon la revendication 1 ou 2,
**caractérisé en ce**
**qu'**une indication de manipulation est toujours produite lorsque la séquence d'actionnement de commutation détectée ne correspond pas à une séquence d'actionnement de commutation prédéterminée.

4. Système de reconnaissance de manipulation selon la revendication 3,
**caractérisé en ce**
**qu'**une indication de manipulation est toujours produite lorsque l'actionnement des au moins deux commutateurs n'a pas lieu dans un intervalle de temps prédéterminé (ΔT).

5. Système de reconnaissance de manipulation selon l'une quelconque des revendications précédentes,
**caractérisé en ce que**
le coffre (2) présente une unité de teinture pour rendre inutilisable des billets se trouvant dans le coffre (2) par une coloration, l'unité de teinture étant activée lorsqu'une indication de manipulation est générée.

6. Système de reconnaissance de manipulation selon l'une quelconque des revendications précédentes,
**caractérisé en ce**
**qu'**au moins l'un des deux commutateurs (S1, S2, S*) est un commutateur pouvant être actionné mécaniquement.

7. Système de reconnaissance de manipulation selon l'une quelconque des revendications précédentes,
**caractérisé en ce**
**qu'**au moins l'un des deux commutateurs (S1, S2, S*) est un commutateur pouvant être actionné de manière non mécanique.

8. Système de reconnaissance de manipulation selon la revendication 7,
**caractérisé en ce que**
le commutateur pouvant être actionné de manière non mécanique est un commutateur de Hall (S*), qui est actionné par un aimant (1A) disposé dans le distributeur de billets automatique (1), lorsque le coffre (2) est déplacé avec le commutateur de Hall (S*) devant l'aimant (1A) lors de l'insertion du coffre (2) dans le distributeur de billets automatique (1).

9. Système de reconnaissance de manipulation selon l'une quelconque des revendications précédentes,
**caractérisé en ce que**
lors de l'insertion du coffre (2), avant l'actionnement d'un premier commutateur (S1), une résistance d'insertion doit être surmontée.
